# EUROPÄISCHE PATENTANMELDUNG

(11) **EP 2 088 113 A2**
(43) Veröffentlichungstag der Anmeldung: **12.08.2009**
(21) Anmeldenummer: 09000621.4
(22) Anmeldetag: 17.01.2009
(51) Int. Cl.: B66C 23/16

(54) **Kombinierte Hebeeinrichtung für Personen und Lasten**

(30) Priorität: 08.02.2008 DE 202008001827 U
(71) Anmelder: Hans-Hebetechnik+Metallbau-GmbH, 04685 Nerchau/Sachs (DE)
(72) Erfinder: Gündel, Dieter, 04808 Wurzen (DE); Hans, Andreas, 04685 Nerchau/Sachs (DE)
(74) Vertreter: Borchard, Wolfgang

(57) **Zusammenfassung**

Die Erfindung betrifft eine kombinierte Hebeeinrichtung für Personen und Lasten, bestehend aus montierbaren Einzelkomponenten mit einer Seilwinde und einem Höhensicherungsgerät mit Rettungshubeinrichtung (HSG-R) sowie mit einer drehbaren Kransäule. Die Kransäule ist mit einem winkelverstellbaren Kranarm sowie einem teleskopierbaren Ausleger versehen. Die Hebeeinrichtung in Leichtbauweise ist transportabel und geeignet sowohl zur Personensicherung zum gesicherten Transport von Personen als auch zum Transport von Lasten ohne den Wechsel des Hubgerätes. Die Hebeeinrichtung ist **dadurch gekennzeichnet, dass** der winkelverstellbare Kranarm (3) sowie der teleskopierbare Ausleger (4) aus zwei unterschiedlich großen Profilen besteht und die Einzelkomponenten mittels einer Steckverbindung montiert sind, an denen ein Höhensicherungsgerät mit Rettungshubeinrichtung (HSG-R) (24) und eine für den Personentransport modifizierte Seilwinde (15) angeordnet ist.

## Beschreibung

Die Erfindung betrifft eine kombinierte Hebeeinrichtung für Personen und Lasten, bestehend aus montierbaren Einzelkomponenten mit einer Seilwinde und einem Höhensicherungsgerät mit Rettungshubeinrichtung (HSG-R) sowie mit einer drehbaren Kransäule, die einen an dem oberen Ende des Säulenkopfes winkelverstellbaren Kranarm sowie einen teleskopierbaren Ausleger aufweist, insbesondere zur Personensicherung in Schächten oder dergleichen sowie zum Transport von Lasten ohne den Wechsel des Hubgerätes.

Hebeeinrichtungen zur Personensicherung oder zum Transport von Lasten sind in der Regel transportable Hubgeräte mit einem Schwenkkran mit einer Auslegevorrichtung und mit einem Tragemittel in Verbindung mit einem Basiselement. Eine in der DE 4327919 A1 beschriebene Hebevorrichtung kann an verschiedenen Stellen in einer Versorgungseinrichtung an jeweils einem ortsfesten Basiselement mit einer Lagerplatte stationiert werden. Der Schwenkkran ist tragbar und aus montierbaren Einzelsektionen zusammengesetzt. Der tragbare Schwenkkran in Leichtbauweise ist für eine maximale Traglast von 1000 kg ausgelegt. Wenn der Schwenkkran aus einer einzigen Sektion besteht, ist die Tragkraft entsprechend dem Gewicht und seiner Konstruktion eingeschränkt. Bei einer größeren Anzahl der tragbaren und montierbaren Einzelsektionen kann die Hubkraft des Schwenkkranes erhöht werden. Das Problem liegt damit darin, einen Schwenkkran in Leichtbauweise derart auszubilden, dass die Tragkraft bei einem geringen Transportaufwand der Einzelkomponenten möglichst groß ist.

Der Schwenkkran nach DE 4327919 A1 besteht aus einzelnen tragbaren und montierbaren Sektionen mit einem Schwenkgehäuse mit den daran angeordneten Tragrollen, einer Zugstange und einem Dreiecksausleger mit dem Teleskopausleger, dessen Unterseite als ein Hohlprofil ausgebildet ist. Die obere Stange des Dreiecksauslegers besteht ebenso wie die Zugstange aus parallel verlaufenden Winkelprofilen oder Hohlprofilen. Der Teleskopausleger ist ein Vierkantprofil, in das ein zweites Hohlprofil einschiebbar ist. Nachteilig ist die Herstellung und der Zusammenbau der ineinander zu schiebenden Hohlprofile, die meist nicht passend erhältlich sind. Zudem kann durch zwei ineinander passende Hohlprofile nur eine geringe Gewichtsersparnis erzielt werden. Als Zusatzausstattung kann die Hebeeinrichtung ein Sicherungsgerät mit einer Rettungshubeinrichtung für Personen erhalten.

In der DE 29723710 U1 weist die Hebevorrichtung ein fahrbares Traggestell mit wenigstens drei an einem gemeinsamen Mittelstück gehaltenen Fußstützen auf. Zusätzlich zu der Kranvorrichtung für das Heben und Senken einer Last ist ein Personenrettungsgerät vorgesehen, das gegebenenfalls demontiert werden kann. Durch das zusätzliche Personenrettungsgerät wird die Einsatzmöglichkeit der Hebevorrichtung erhöht. Die Kranvorrichtung und das Personenrettungsgerät sind in einem horizontalen Abstand voneinander angeordnet, um einen störungsfreien Betriebsablauf zu gewährleisten. Der Transport von Personen ist nicht erlaubt.

In der DE 202005015821 U1 wird desgleichen eine kombinierte Hebevorrichtung mit einem Dreibein zum Anschlagen und Abstützen eines Personenrettungsgerätes vorgeschlagen, die leicht transportierbar ist. Die Verwendung der Hebevorrichtung ist in Schachtbauwerken vorgesehen, die von Personen betreten werden. Schachteinstiege zu Brunnenstuben, Pumpwerken, wasserführenden Schächten und andere unter dem Erdreich angeordnete Bauwerke werden in der Regel über Steigleitern begangen. Nach den geltenden Sicherheitsvorschriften dürfen Steigleitern mit mehr als 3 m Länge nur mit einer Absturzsicherung begangen werden. Bei Abwasserschächten muss wegen der Gefahr von Sauerstoffmangel, Kohlenmonoxid oder Faulgasen dazu eine Rettungshubeinrichtung vorgesehen sein.

Die Erfindung bezweckt eine kombinierte Hebeeinrichtung in Leichtbauweise, die einfach sowie mühelos transportabel und sowohl zur Personensicherung zum gesicherten Transport von Personen als auch zum Transport von Lasten ohne den Wechsel des Hubgerätes geeignet ist.

Erfindungsgemäß wird die Aufgabe durch eine Hebeeinrichtung mit einer drehbaren Kransäule gelöst, wobei der winkelverstellbare Kranarm sowie der teleskopierbare Ausleger aus zwei unterschiedlich großen Profilen besteht und die Einzelkomponenten mittels einer Steckverbindung montiert sind, an denen ein Höhensicherungsgerät mit Rettungshubeinrichtung (HSG-R) und eine für den Personentransport modifizierte Seilwinde angeordnet ist. Die Hebeeinrichtung mit einem wesentlich kleineren Profil für den Ausleger ermöglicht die Leichtbauweise und einen einfacheren Transport und Aufbau.

Zusätzlich kann die Montage der Einzelkomponenten der Hebeeinrichtung durch Steckverbindungen vereinfacht werden, was im nachfolgenden weiter erläutert werden soll.

Die Erfindung wird nachstehend anhand eines Ausführungsbeispiels unter Bezugnahme auf die Zeichnungen näher erläutert. Vorteilhafte Ausgestaltungen der Erfindung ergeben sich aus den Unteransprüchen. Im Einzelnen zeigt
- Figur 1: eine Zusammenstellungszeichnung der Hebeeinrichtung,
- Figur 2: eine Übersichtsdarstellung der Einzelkomponenten der Hebeeinrichtung,
- Figur 3: eine Einzelteilzeichnung mit dem Auslegerkopf des Auslegers nach Figur 2,
- Figur 4: einen Querschnitt durch die Windentrommel und
- Figur 5: eine Seitenansicht der Windentrommel nach Figur 4 mit der Bordscheibe in schematischer Darstellung.

Die in Figur 1 dargestellte Hebeeinrichtung besteht im Wesentlichen aus drei montierbaren Einzelkomponenten mit einer drehbaren Kransäule 1 und mit einem an dem oberen Ende des Säulenkopfes 2 schwenkbar angeordneten Kranarm 3, der einen teleskopierbaren Ausleger 4 aufweist. Die Einzelkomponenten sind mittels Steckverbindungen zusammengefügt. Die Kransäule 1 ist in einer Bodenplatte 5 mit einem Schwenklager um eine senkrechte Achse drehbar in einem horizontalen Schwenkbereich von 360 ° gelagert. Die Kransäule 1 ist im Querschnitt rohrförmig und wird in eine Lagerhülse 6 der Bodenplatte 5 eingesteckt. Oberhalb der Lagerhülse 6 befindet sich zur Führung der Kransäule 1 ein Zentrierring 7 mit Übergriff, durch den das Eindringen von Wasser und Schmutz verhindert wird.

Die Drehbewegung der Kransäule 1 wird mit einem in Höhe des Zentrierringes 7 angeordneten Rasthebel 8 arretiert, der in eine an der Lagerhülse 6 angeordnete Rastscheibe 9 mit Rastausnehmungen unter Einfluss der Schwerkraft einrastet. Die Rastausnehmungen sind in Umfangsrichtung in einem Abstand von 45 ° angeordnet, damit die Drehbewegung der Kransäule 1 in dementsprechenden Abständen arretiert werden kann.

Am oberen Ende der Kransäule 1 ist ein gabelförmiger Säulenkopf 2 zur Aufnahme des winkelverstellbaren Kranarms 3 angeordnet. In dem Säulenkopf 2 befinden sich mehrere übereinander angeordnete Bohrungen 11 für die Aufnahme eines Schwenkbolzens 12, mit dem der Kranarm 3 in unterschiedlicher Höhe abgesteckt werden kann. Der Kranarm 3 ist an der dafür vorgesehenen Stelle mit einer korrespondierenden Bohrung 11 versehen. Mit dem Schwenkbolzen 12 ist der Kranarm 3 vertikal schwenkbar gelagert. Die Bohrung 11 ist in dem hinteren Drittel des Kranarms 3 angeordnet, damit der größere Teil über den Schwerpunkt hinaus ausladend ist. Um der Gewichtsverlagerung entgegenzuwirken sind endseitig zwei Zugstangen 13 mit Befestigungsbolzen 14 angelenkt, die mit der Kransäule 1 ortsfest verbunden sind. Durch die Zugstangen 13 wird der Kranarm 3 in der abgewinkelten Stellung gehalten.

Das Einstellen der Neigung des Kranarmes 3 erfolgt mit dem Schwenkbolzen 12 in dem Säulenkopf 2, mit dem der Kranarm 3 in unterschiedlicher Höhe abgesteckt wird. Da der endseitige Schwenkpunkt des Kranarms 3 mit der Kransäule 1 über die Zugstangen 13 fest verbunden ist, befindet sich dieser bei unterschiedlicher Neigung des Kranarms 3 im Wesentlichen immer in der gleichen Höhenlage. Dadurch wird die Bedienung der am Kranarm 3 angeordneten Seilwinde 15 erleichtert. Anderenfalls, wenn sich der Schwenkpunkt für die Einstellung der Neigung des Kranarms 3 im Säulenkopf 2 befindet, wird die Höhenlage der Seilwinde 15 ständig verändert.

Der Kranarm 3 gemäß Figur 2 besteht aus einem handelsüblichen vorzugsweise rechteckigen Hohlprofil oder Vierkantprofil, das endseitig mit einer Halteplatte 16 für die Seilwinde 15 und stirnseitig auf dem gegenüberliegenden Ende mit einer Kopfplatte 17 in dem unteren Teil der Öffnung teilweise verschlossen ist. Die Kopfplatte 17 ist ferner im unteren Teilabschnitt als Anschlagmittel mit einem Anschlagpunkt für ein kraftbetriebenes Hebezeug ausgebildet. Ferner weist das Vierkantprofil an der Stirnseite des Kranarms 3 oberhalb der Kopfplatte 17 eine Abschrägung 18 mit einer an der oberen Innenkante angeordneten Anschlagleiste 19 für den teleskopierbaren Ausleger 4 auf. Der teleskopierbare Ausleger 4 ist ein verschiebbares Vierkantprofil. Das Vierkantprofil des Auslegers 4 besitzt eine wesentlich geringere Abmessung als das Vierkantprofil des Kranarms 3, woraus eine erhebliche Gewichtseinsparung resultiert. Das kleinere Vierkantprofil des Auslegers 4 ist für eine Längenänderung günstig, weil der Ausleger 4 leicht in dem Vierkantprofil des Kranarms 3 verschoben werden kann. Der Ausleger 4 ist damit außerdem problemlos mittels dieser Steckverbindung montierbar.

Hierzu weist die Kopfplatte 17 des Kranarms 3 einen U - förmigen Ausschnitt 21 auf, der den Abmessungen des Vierkantprofils des Auslegers 4 entspricht. Der Ausleger 4 wird daher nicht unmittelbar in der Innenwandung des Vierkantprofils des Kranarms 3, sondern in dem U - förmigen Ausschnitt 21 geführt. Eine Distanzplatte 22 befindet sich als zweites Führungselement an dem Einsteckende des Auslegers 4. Die Distanzplatte 22 hält den Ausleger 4 innen auf Distanz zu dem Vierkantprofil des Kranarms 3. Die Distanzplatte 22 am Einsteckende ist in der oberen Hälfte der Öffnung des Auslegers 4 überstehend angeordnet. Der Überstand ist entsprechend den Innenabmessungen des Vierkantprofils des Kranarms 3 derart bemessen, dass sich der Ausleger 4 bei geringem Spiel leicht verschieben lässt.

Das Einstecken des Auslegers 4 in die Abschrägung 18 erfolgt durch Anheben des Auslegerkopfes 25 bis mit der Distanzplatte 22 die an der oberen Innenkante des Kranarms 3 angeordnete Anschlagleiste 19 untergriffen wird. Danach kann der Ausleger 4 abgesenkt und in das Vierkantprofil des Kranarms 3 eingeschoben werden.

Zum Abstecken der Einschublänge sind Absteckbohrungen 26 nahe der Kopfplatte 17 des Kranarms 3 und auf der Länge des Auslegers 4 vorgesehen, die mit einem Absteckbolzen 27 abgesteckt werden. Das Herausziehen des Auslegers 4 wird in der äußersten Stellung durch die Anschlagleiste 19 begrenzt, damit dieser nicht unbeabsichtigt herausgezogen werden kann. Das vollständige Herausnehmen des Auslegers 4 erfolgt in der umgekehrten Reihenfolge wie beim Einbau, indem der Auslegerkopf 25 angehoben wird.

Die Anordnung der Distanzplatte 22 hat darüber hinaus den Vorteil, dass die Stützlast des teleskopierbaren Auslegers 4 nicht über den Absteckbolzen 27 sondern über die Distanzplatte 22 abgeleitet wird. Der Absteckbolzen 27 wird nicht belastet und hat lediglich eine Sicherungsfunktion. Der Absteckbolzen 27 muss aus diesem Grund nicht speziell als ein Verschleißteil ausgebildet werden. Die Distanzplatte 22 bewirkt auch die seitliche Führung des Auslegers 4 in dem Vierkant des Kranarms 3.

In dem in Figur 3 dargestellten Auslegerkopf 25, entsprechend der Einzelheit A in Figur 2, sind zur Umlenkung der Seile 23 für die Seilwinde 15 und des Höhensicherungsgerätes mit Rettungshubeinrichtung (HSG-R) 24 zwei Seilrollen 28 angeordnet, die mit einer gemeinsamen, gegen Verdrehung gesicherten Seilrollenachse 29 gelagert sind. Die Sicherung der Seilführung erfolgt gemäß Figur 3 mit einem geschlitzten Anschlagblech 20 für die Seilhaken. Zur Abdeckung der Seilrollen 28 ist ein zweifach rechtwinklig abgebogenes, den Auslegerkopf 25 umschließendes Abdeckblech 31 vorgesehen, das frontseitig mit einem Stimblech 30 verschlossen ist. Das Abdeckblech 31 mit dem Stimblech 30 ist in einem geringen Abstand zu den Seilrollen 28 angeordnet und verhindert, dass ein Seil 23 von der Seilrolle 28 herabfallen kann.

Darüber hinaus wird mit dem Abdeckblech 31 die Seilrollenachse 29 gesichert. Die Seilrollenachse 29 weist beidseitig auf der aus dem Auslegerkopf 25 hervorstehenden Seite eine umlaufende Nut 32 in der Blechdicke des Abdeckblechs 31 auf. Das Abdeckblech 31 ist an den rechtwinklig abgebogenen Seiten mit einem geneigt zur Achse des Auslegers 4 verlaufenden Schrägschlitz 33 versehen, der in die Nut 32 der Seilrollenachse 29 schräg von oben nach unten eingeführt wird. Zum Festmachen des Abdeckblechs 31 ist ein Sicherungsbolzen 34 mit einer Bolzensicherung 35 vorgesehen, durch den das Abdeckblech 31 unverrückbar und gesichert mit dem Ausleger 4 verbunden ist. Durch die geneigte Anordnung des Schrägschlitzes 33 kann das Abdeckblech 31 auf diese Weise nicht mehr bewegt werden und die Seilrollenachse 29 ist sicher fixiert. Gleichzeitig ist das Lösen des Abdeckblechs 31 stecktechnisch leicht und ohne jegliche Schraubverbindung möglich. Die Seile 23 liegen dann frei und können von den Seilrollen 28 abgenommen werden.

Für das Heben und Senken von Lasten wird nach Figur 4 eine herkömmliche Seilwinde 15 mit einer antreibbaren zylindrischen Windentrommel 36 eingesetzt. Herkömmliche Handwinden sind für den Personentransport nicht geeignet, weil für Winden zum Transport von Personen eine Seilführung oder Andrückvorrichtung und eine Windentrommel 36 mit einer Seilrille 40 zum geordneten Aufspulen der Seilwindungen vorgeschrieben ist. In die Mantelfläche der Windentrommel 36 wird aus diesem Grund eine Seilrille 40 für die Aufnahme des Seils 23 eingeformt. Die Seilwinde 15 wird mit einer Handkurbel über ein nicht weiter dargestelltes Schneckengetriebe angetrieben und besitzt zusätzlich eine automatisch einfallende Bremse. Das Schneckengetriebe hat aufgrund der Selbsthemmungseigenschaft eine zusätzliche Sicherheitsfunktion in Hinsicht auf die Sperrung der Bewegungsrichtung. Diese Ausführung ermöglicht beim Transport von Personen eine ausreichend hohe Sicherheit. Für den Transport von Personen ist die Seilwinde 15 weiterhin derart modifiziert, dass diese den Sicherheitsanforderungen für hängende Personenaufnahmemittel entspricht.

Nach Figur 4 weist die Windentrommel 36 eine linke Seilscheibe 37 und eine rechte Bordscheibe 38 auf. Die Seilscheibe 37 und die Bordscheibe 38 sind in dem Ausführungsbeispiel mit der Windentrommel 36 fest verschweißt. Die Windentrommel 36 ist dahingehend modifiziert, dass die ursprünglich rechte Seilscheibe 37 durch die Bordscheibe 38 ersetzt wird. Dazu weist die Windentrommel 36 einen größeren rillenfreien Abschnitt 39 auf, damit die Bordscheibe 38 in einem größeren Abstand von der rechten Frontseite der Windentrommel 36 montiert werden kann. Ferner weist die Bordscheibe 38 einen Seildurchlass 41 für das Seil 23 auf. Das Seil 23 wird damit durch die Bordscheibe 38 hindurch auf dem rillenfreien Abschnitt 39 der Windentrommel 36 mit mindestens zwei Seilwindungen gewickelt und durch die Seilbohrung 43 in Richtung Achse weitergeführt.

Das Ende des Seils 23 wird mit einer in Figur 5 angedeuteten Seilklemme 42 an der Windentrommel 36 befestigt. Damit ist den derzeit geltenden Sicherheitsanforderungen für hängende Personenaufnahmemittel Rechnung getragen. Bei einer Seilwinde 15 zum Personentransport müssen sich nach dem Abspulen des Seils 23 mindestens noch zwei Windungen auf der Windentrommel 36 befinden. Dies wird durch die modifizierte Seilwinde 15 zwingend gewährleistet. Zusätzlich wird neben der Seilwinde 15 in an sich bekannter Weise ein Höhensicherungsgerät mit Rettungshubeinrichtung (HSG-R) 24 für Personen angeordnet. Damit kann ohne den Wechsel des Hubgerätes ein Transport von Lasten oder Personen gewährleistet werden. Die vorgeschlagene kombinierte Hebeeinrichtung ermöglicht neben dem Transport von Lasten außerdem die Sicherung von Personen in Bauwerken mit Steighilfe. Mit der Hebeeinrichtung kann eine Person unter Einbeziehung des Höhensicherungsgeräts mit Rettungshubeinrichtung (HSG-R) 24 in Schächten oder an Wänden ohne Steighilfe abgelassen oder gehoben werden. Ohne Einbeziehung der Seilwinde 15 oder des Höhensicherungsgeräts mit Rettungshubeinrichtung (HSG-R) 24 kann ein Materialtransport auch mit einem kraftbetriebenen Hebezeug am Anschlagpunkt des Kopfbleches 17 erfolgen.

## Patentansprüche

1. Kombinierte Hebeeinrichtung für Personen und Lasten, bestehend aus montierbaren Einzelkomponenten mit einer Seilwinde (15) und einem Höhensicherungsgerät mit Rettungshubeinrichtung (HSG-R) (24) sowie mit einer drehbaren Kransäule (3), die einen an dem oberen Ende des Säulenkopfes (2) winkelverstellbaren Kranarm (3) sowie einen teleskopierbaren Ausleger (4) aufweist, insbesondere zur Personensicherung in Schächten oder dergleichen sowie zum Transport von Lasten ohne den Wechsel des Hubgerätes, **dadurch gekennzeichnet, dass** der winkelverstellbare Kranarm (3) sowie der teleskopierbare Ausleger (4) aus zwei unterschiedlich großen Profilen besteht und die Einzelkomponenten mittels einer Steckverbindung montiert sind, an denen ein Höhensicherungsgerät mit Rettungshubeinrichtung (HSG-R) (24) und eine für den Personentransport modifizierte Seilwinde (15) angeordnet ist.

2. Kombinierte Hebeeinrichtung nach Anspruch 1, **dadurch gekennzeichnet, dass** der Kranarm (3) aus einem handelsüblichen vorzugsweise rechteckigen Hohlprofil oder Vierkantprofil besteht, das endseitig mit einer Halteplatte (16) für die Seilwinde (15) und stirnseitig auf dem gegenüberliegenden Ende mit einer Kopfplatte (17) im unteren Teil der Öffnung teilweise verschlossen ist, wobei die Kopfplatte (17) einen U - förmigen Ausschnitt (21) in den Abmessungen des Vierkantprofils des Auslegers (4) aufweist und das Vierkantprofil an der Stirnseite des Kranarms (3) oberhalb der Kopfplatte (17) eine Abschrägung (18) besitzt, die mit einer an der oberen Innenkante angeordneten Anschlagleiste (19) für den teleskopierbaren Ausleger (4) versehen ist.

3. Kombinierte Hebeeinrichtung nach Anspruch 1 bis 2, **dadurch gekennzeichnet, dass** der teleskopierbare Ausleger (4) als zweites Führungselement zur Führung und Krafteinleitung eine mit einem Überstand angeordnete Distanzplatte (22) an dem Einsteckende aufweist, mit der die obere Hälfte der Einstecköffnung des Auslegers (4) überstehend verschlossen ist, wobei der Überstand entsprechend den Innenabmessungen des Vierkantprofils des Kranarms (3) ausgebildet ist.

4. Kombinierte Hebeeinrichtung nach Anspruch 1 bis 3, **dadurch gekennzeichnet, dass** am oberen Ende der Kransäule (1) ein gabelförmiger Säulenkopf (2) zur Aufnahme des winkelverstellbaren Kranarms (3) angeordnet und mit mehreren übereinander angeordneten Bohrungen (10) für die Aufnahme eines Schwenkbolzens (12) zum Abstecken des Kranarms (3) in unterschiedlicher Höhe versehen ist, wobei der endseitige Schwenkpunkt des Kranarms (3) mit der Kransäule (1) über Zugstangen (13) ortsfest verbunden ist.

5. Kombinierte Hebeeinrichtung nach Anspruch 1 bis 4, **dadurch gekennzeichnet, dass** die in einer Bodenplatte (5) mit einem Schwenklager um eine senkrechte Achse in einem horizontalen Schwenkbereich von 360 ° drehbar gelagerte Kransäule (1) im Querschnitt rohrförmig und in eine Lagerhülse (6) der Bodenplatte (5) eingesteckt ist, wobei sich oberhalb der Lagerhülse (6) zur Führung der Kransäule (1) ein Zentrierring (7) mit Übergriff befindet.

6. Kombinierte Hebeeinrichtung nach Anspruch 1 bis 5, **dadurch gekennzeichnet, dass** die Drehbewegung der Kransäule (1) mit einem in Höhe des Zentrierringes (7) angeordneten Rasthebel (8) arretiert ist, der in eine an der Lagerhülse (6) angeordnete Rastscheibe (9) mit Rastausnehmungen in einem Abstand von 45 ° in Umfangsrichtung unter Einfluss der Schwerkraft einrastet.

7. Kombinierte Hebeeinrichtung nach einem der Ansprüche 1 bis 6, **dadurch gekennzeichnet, dass** in dem Auslegerkopf (25) zur Umlenkung der Seile (23) für die Seilwinde (15) und das Höhensicherungsgerät mit Rettungshubeinrichtung (HSG-R) (24) zwei mit einer gemeinsamen Seilrollenachse (29) gelagerte Seilrollen (28) angeordnet sind, die mit einem den Auslegerkopf (25) umschließenden Abdeckblech (31) abgedeckt sind, wobei beidseitig auf der aus dem Auslegerkopf (25) hervorstehenden Seite der Seilrollenachse (29) eine umlaufende Nut (32) in der Blechdicke des Abdeckblechs (31) angeordnet und das Abdeckblech (31) an den rechtwinklig abgebogenen Seiten mit einem geneigt zur Achse des Auslegers (4) verlaufenden Schrägschlitz (33) versehen ist, der in die Nut (32) der Seilrollenachse (29) eingeführt ist.

8. Kombinierte Hebeeinrichtung nach Anspruch 7, **dadurch gekennzeichnet, dass** zum Festmachen des mit dem Auslegerkopf (25) steckverbundenen Abdeckblechs (31) ein Sicherungsbolzen (34) mit einer Bolzensicherung (35) vorgesehen ist, durch den das Abdeckblech (31) in Verbindung mit dem Schrägschlitz (33) fest mit dem Ausleger (4) verbunden ist.

9. Kombinierte Hebeeinrichtung nach einem der Ansprüche 1 bis 8, **dadurch gekennzeichnet, dass** für das Heben und Senken von Lasten eine modifizierte Seilwinde (15) mit einer Handkurbel und eine über ein Schneckengetriebe antreibbare zylindrische Windentrommel (36) vorgesehen ist, die mit einer Seilrille (40), einer Bremse und einer Seilandrückeinrichtung zum geordneten Aufspulen der Seilwindungen versehen ist.

10. Kombinierte Hebeeinrichtung nach Anspruch 9, **dadurch gekennzeichnet, dass** die Windentrommel (36) eine linke Seilscheibe (37) aufweist und eine rechte Bordscheibe (38) vorhanden ist, die auf einem rillenfreien Abschnitt (39) in einem größeren Abstand von der rechten Frontseite der Windentrommel (36) montiert und mit einen Seildurchlass (41) für das Seil (23) versehen ist.

11. Kombinierte Hebeeinrichtung nach Anspruch 9 bis 10, **dadurch gekennzeichnet, dass** das Seil (23) durch den Seildurchlass (41) der Bordscheibe (38) hindurch auf dem rillenfreien Abschnitt (39) der Windentrommel (36) mit mindestens zwei Seilwindungen weitergeführt und mit seinem Ende durch die Seilbohrung (43) geführt sowie mit einer Seilklemme (42) befestigt ist.
